# EUROPÄISCHE PATENTSCHRIFT

(11) **EP 1 075 804 B1**
(45) Veröffentlichungstag und Bekanntmachung des Hinweises auf die Patenterteilung: **13.07.2005**
(21) Anmeldenummer: 00116476.3
(22) Anmeldetag: 29.07.2000
(51) Int. Cl.: A45D 2/24, A45D 2/36

(54) **Lockenwickler zum Aufwickeln menschlichen Haares**
Curler for rolling human hair
Bigoudi pour enrouler des cheveux d'une personne

(30) Priorität: 10.08.1999 DE 19937668
(43) Veröffentlichungstag der Anmeldung: 14.02.2001
(73) Patentinhaber: Jüma - Kunststoff - Vertriebsgesellschaft mbH, 34121 Kassel (DE)
(72) Erfinder: Jünemann, Friederike, geb. Coester, 34119 Kassel (DE)
(74) Vertreter: Rehberg Hüppe + Partner

(56) Entgegenhaltungen:
- DE-A- 19 602 660
- DE-U- 29 822 661
- FR-A- 2 698 527
- US-A- 4 317 461

## Beschreibung

Die Erfindung betrifft einen Lockenwickler zum Aufwickeln menschlichen Haares, mit einem Stützkörper aus einem hohlen gestaltgebenden Formteil aus Kunststoff mit einer Vielzahl von Durchbrechungen und einem den Umfang des Stützkörpers im wesentlichen bedeckenden Belag. Solche Lockenwickler werden bekanntermaßen eingesetzt, um Haarsträhnen in Locken aufzuwickeln und damit die Formgebung des Haares zu beeinflussen.

Ein Lockenwickler der eingangs beschriebenen Art ist aus der DE-196 48 186 A1 bekannt. Der Lockenwickler besitzt einen Stützkörper aus einem hohlen gestaltgebenden Formteil aus Kunststoff oder Metall, der nur begrenzt nachgiebig ausgebildet ist. Auf dem Umfang des Stützkörpers ist ein Belag angeordnet, der aus einem Streifen eines Hakenbandes oder eines Flauschbandes eines Klettverschlusses besteht. Der Streifen weist eine antistatische Ausstattung auf und verhindert so Aufladungserscheinungen der Haare bei Gebrauch. Der Lockenwickler benötigt keine Befestigungseinrichtung in Form einer Einstecknadel, um nach Beendigung des Aufwickelvorganges der Haarsträhne zu einer Locke quer durch den Belag und den Stützkörper zu stecken. Der Lockenwickler besteht aus diesen beiden Teilen, nämlich dem Stützkörper und dem Belag und lässt sich damit kostengünstig fertigen.

Ein weiterer Lockenwickler der eingangs beschriebenen Art ist aus dem DE 298 22 661 U1 bekannt. Der Lockenwickler ist dreiteilig aufgebaut. An der Oberfläche des Lockenwicklers befindet sich eine äußere Schicht aus gewebeähnlichem Plastikmaterial mit einer Vielzahl von im Wesentlichen häkchenförmigen Fortsätzen. Der Lockenwickler enthält eine mittlere Schicht mit metallisch-leitfähigem Material, insbesondere eine Metallfolie, die eine Mehrzahl ovaler Öffnungen oder Perforationen aufweist. Eine innere Schicht aus verstärktem, flexiblen Plastikmaterial weist eine Mehrzahl von im Wesentlichen quadratischem Öffnungen oder Perforationen auf. Die mittlere Schicht oder Lage kann mit den beiden anderen Schichten verbunden sein. Die Verbindung kann mechanisch konstruktiv oder mittels eines Verbindungshilfsmittel, insbesondere eines Klebers, erfolgen. Damit wird ein Lockenwickler zur Verfügung gestellt, der in seiner mittleren Schicht eine gute Wärmeleitfähigkeit aufweist. Da die mittlere Schicht geschützt untergebracht ist, besteht nicht die Gefahr, dass die Benutzerin des Lockenwicklers sich bei der Handhabung die Finger verbrennt. Die Wandstärke der Schicht aus Aluminium ist relativ dünn, so dass dieser Lockenwickler im Wesentlichen die Eigenschaften von solchen Lockenwicklern aufweist, deren Stützkörper lediglich aus Kunststoff besteht. Auch bereitet die Anordnung der drei Schichten übereinander eine gewisse Schwierigkeit. Die Schichten müssen so angeordnet werden, dass die Öffnungen oder Durchbrechungen der äußeren und der mittleren Schicht sich gegenseitig radial durchgängig überdecken.

Aus dem DE 296 08 608 U1 ist ein Lockenwickler bekannt, der mittels Infrarotstrahlung aufheizbar ist und einen hohlen gestaltgebenden Stützkörper aus beispielsweise Metall aufweist, auf deren äußerer Mantelfläche eine spiegelnde Oberfläche vorgesehen ist. Der Stützkörper besteht z.B. aus Aluminium und ist mit einer Chromschicht als spiegelnde Oberfläche versehen. Die spiegelnde Oberfläche kann auch aus Nickel bestehen und mit einer polymerimprägnierten Schicht versehen sein. Durch die spiegelnde Oberfläche wird die Einwirkung der Infrarotstrahlung auf die aufgewickelten Haare unterstützt, so dass die Trocknungszeit verkürzt wird.

Die US 4,317,461 zeigt und beschreibt einen Lockenwickler, der einen zylindrischen Stützkörper aus Kunststoff aufweist, wobei die zylindrische Wandung des Stützkörpers keinerlei Durchbrechungen besitzt, sondern durchgehend ausgebildet ist. Die Verwendung eines solchen durchgehenden hohlen Kunststoffkörpers zielt darauf ab, diesen Stützkörper auf seiner inneren und äußeren Oberfläche nacheinander mit verschiedenen Metallschichten zu belegen, die lediglich um die abgerundeten Endkanten des zylindrischen Hohlkörpers miteinander in Verbindung stehen. Es geht also bei diesem Stützkörper darum, elektrolytische Metallschichten nacheinander aufzubringen, insbesondere durch Elektroplattieren. Damit soll eine thermische Zelle geschaffen werden, die nach Sandwich-Art aufgebaut ist. Wichtig ist weiterhin noch, dass durch die Aufbringung dieser metallisch abgeschiedenen Schichten nacheinander sich eine hochpolierte Oberfläche ergibt, die glatt genug ist, damit das nasse Haar beim Aufrollen hieran haftet. Die mit Hilfe von heißer Luft übertragene Wärme, die durch den Innenraum des Stützkörpers streicht, soll dabei die an der Innenseite des Stützkörpers befindliche Metallschicht erwärmen. Durch Wärmeleitung soll diese Wärme um die stirnseitigen Enden des Stützkörpers herumgeleitet werden und in die äußere Metallschicht gelangen, auf der sich unmittelbar die aufgewickelten nassen Haare befinden. Dort sollen niedrigere Trockentemperaturen infolge der thermischen Eigenschaften der gebildeten Zellplattierung entstehen.

Die ansonsten oben beschriebenen bekannten Lockenwickler werden in üblicher Weise eingesetzt, wobei nach dem Aufrollen der Haare auf dem Umfang des Stützkörpers durch Anwendung eines Föns Warmluft zur Einwirkung gebracht wird. Dabei heizen sich die Stützkörper auf. In dem Stützkörper wird Wärme gespeichert, die auch noch nach Beendigung des Fönens auf die auf dem Stützkörper aufgewickelten Haare einwirkt und so den Trocknungsvorgang der Haare vervollständigt bzw. beendet. Wenn der Stützkörper als Kunststoffformteil ausgebildet ist, braucht dieser Stützkörper längere Zeit zum Aufheizen, weil Kunststoff bekanntlich schlechte Wärmeleiteigenschaften hat. Nach Beendigung des Fönens behält der aufgeheizte Stützkörper seine Wärme länger als ein Stützkörper aus z. B. Metall, was wiederum in den schlechten Wärmeleiteigenschaften begründet ist. Andererseits heizt sich ein rein aus Metall bestehender Stützkörper relativ schnell auf. Die Trockenzeit der Haare wird in günstiger Weise verkürzt, weil ein solcher Stützkörper schneller die Temperatur der Warmluft des Föns annimmt. Durch die gute Wärmeleitfähigkeit des Metalls kühlt der Stützkörper nach Beendigung des Fönens schnell ab. Allerdings bestehen bei einem solchen, meist aus Aluminium bestehenden Stützkörper die Gefahren des Verbrennens und der Verletzung der Finger wegen der scharfkantigen Ränder.

Der Erfindung liegt die Aufgabe zugrunde, einen Lockenwickler der eingangs beschriebenen Art bereitzustellen, der eine vereinfachte Aufbringung des gut wärmeleitenden Material ermöglicht, so dass der Lockenwickler bei Gebrauch eine besonders kurze Trockenzeit der aufgewickelten Haare nach sich zieht.

Erfindungsgemäß wird dies bei einem Lockenwickler der eingangs beschriebenen Art dadurch erreicht, dass der Stützkörper eine Bedampfung aus Metall aufweist.

Bei der Aufbringung der Bedampfung aus Metall ändert sich die Lage der Durchbrechungen an dem Stützkörper nicht. Eine Ausrichtung verschiedener Schichten an einem dreischichtigen Lockenwickler entfällt. Der Lockenwickler weist vorteilhaft den Stützkörper und den Belag auf.

Insbesondere weist der Stützkörper eine Bedampfung aus Aluminium auf. Die Bedampfung umschließt die gitterartige Gestalt des als Kunststoffformkörper erstellten Stützkörpers allseitig. Die Bedampfung weist jedoch nur eine relativ geringe Dicke auf. Bedampfungdicken bis in den Bereich von 10 µm sind durchaus hinreichend. Es wird ein Metall eingesetzt, welches eine gute Wärmeleitfähigkeit besitzt, so dass trotz der sparsamen Verwendung der Bedampfung der Stützkörper ein schnelles Aufheizverhalten zeigt. Im Aufheizverhalten verhält sich der neue Lockenwickler ähnlich wie ein Lockenwickler aus dem Stand der Technik, bei dem der Stützkörper gänzlich aus Aluminium besteht. Dies hat sich in Aufheizversuchen bestätigt, die von der Anmelderin durchgeführt worden sind. Die Anmelderin hat jedoch auch das Abkühlverhalten von Lockenwicklern untersucht und dabei festgestellt, dass der neue Lockenwickler, der auf seinem Stützkörper lediglich eine Bedampfung aus Metall aufweist, über die Abkühlzeit eine vergleichsweise höhere Temperatur beibehält. Dieses überraschende Ergebnis bestätigt, dass der neue Lockenwickler eine besonders kurze Trockenzeit der aufgewickelten Haare erbringt. Die Nachtrocknungsphase nach dem Beendigen des Fönens kann vergleichsweise kurzer gehalten werden. Die Locken können früher ausgewickelt werden. Die Gefahr, sich die Finger bei der Handhabung des Lockenwicklers zu verbrennen, ist praktisch beseitigt. Der Lockenwickler weist ein vorteilhaft geringes Gewicht auf und lässt sich daher leicht und angenehm handhaben. Er besitzt keine scharfen Kanten, die zu Verletzungen führen könnten. Schließlich weist der neue Lockenwickler auch ein besonders dekoratives Aussehen auf, welches in der metallenen Bedampfung seine Ursache hat.

Der den Umfang des Stützkörpers im Wesentlichen bedeckende Belag kann aus einem Streifen eines Hakenbandes oder eines Flauschbandes eines Klettverschlusses bestehen. Der Lockenwickler kann vorteilhaft ohne besondere Befestigungseinrichtung benutzt werden. Es ist aber auch möglich, dem Lockenwickler einen Querstift, eine Nadel o. dgl. zuzuordnen.

Besonders vorteilhaft ist es, wenn die Bedampfung des Stützkörpers von einem Decklack umgeben ist. Ein solcher Decklack besteht in der Regel aus Kunststoff und ist sehr dünn ausgebildet. Er verleiht dem Stützkörper bzw. dessen Oberfläche einen besonderen tiefen Glanz und damit ein wertvolles Aussehen. Als Decklack kann ein Klarlack vorgesehen sein. In der Regel ist der Decklack klar und durchsichtig, so dass das Metall der Bedampfung in seinem typischen Aussehen erhalten bleibt. Das Aussehen kann aber auch verändert werden, wenn der Klarlack eingefärbt ist. Es besteht die Möglichkeit, Lockenwickler unterschiedlicher Durchmesser auf diese Art und Weise unterschiedlich zu kennzeichnen, indem den einzelnen Durchmesserstufen unterschiedliche Farben zugeordnet sind.

Schließlich besteht die Möglichkeit, dass der Streifen aus Hakenband oder Flauschband eine antistatische Ausstattung aufweist. In allen Fällen ist der Belag mit dem Stützkörper fest verbunden. Die antistatische Ausstattung kann oberflächenaktive kationische und amphotonische Wirkstoffe aufweisen.

Die Erfindung wird anhand verschiedener Ausführungsbeispiele weiter erläutert und beschrieben. Es zeigen:
- Fig. 1: eine perspektivische Darstellung einer ersten Ausführungsform des Lockenwicklers als Haftwickler,
- Fig. 2: eine Darstellung des Aufheizverhaltens von Lockenwicklern, und
- Fig. 3: eine Darstellung des Abkühlverhaltens der Lockenwickler.

Der in Fig. 1 dargestellte Lockenwickler 1 weist einen Stützkörper 2 auf, der als hohler, zylindrischer Körper ausgebildet ist, eine Vielzahl von Durchbrechungen 3 aufweist und sich über die Länge des Lockenwicklers 1 erstreckt. Der Stützkörper 2 ist als Formspritzteil aus Kunststoff ausgebildet. Der Stützkörper 2 verleiht dem Lockenwickler 1 seine Gestalt. Er ist nur begrenzt nachgiebig ausgebildet.

Auf der nach außen gekehrten Oberfläche des Stützkörpers 2 ist ein Streifen 4 befestigt. Der Streifen 4 kann als Band um die Oberfläche des Stützkörpers 2 herumgelegt sein, wobei seine beiden Enden mit einer Schweißnaht 5 mit dem Stützkörper 2 fest verbunden sind, so dass der Streifen 4 den Stützkörper 2 straff und fest dauerhaft umgibt.

Bei der Ausführungsform gemäß Fig. 1 besteht der Streifen 4, der im Wesentlichen die gesamte zylindrische Oberfläche des Stützkörpers 2 abdeckt, aus einem Hakenband 6 eines Klettverschlusses. Ein solches Hakenband 6 besitzt normal zu seiner Haupterstreckungsrichtung abstehende Haken oder pilzförmige Verdickungen, mit denen es bei Kontakt mit Haaren mit diesen in Wirkverbindung tritt. Wenn beispielsweise eine Haarsträhne lockenartig um einen solchen Lockenwickler 1 gewickelt und damit aufgewickelt wird, treten die Haken des Hakenbandes 6 in die Haare der Strähne ein und fixieren damit die Locke auf dem Umfang des Lockenwicklers 1. Dieser in Fig. 1 dargestellte Haftwickler benötigt auch keine Fixiereinrichtung für die Beibehaltung in der Endposition des Aufwickelvorganges am Kopf. Der Aufwickelvorgang kann gleichsam automatisch zu jeder beliebigen Zeit beendet werden, so dass sich ein gewünscht straffer Sitz des Lockenwicklers am Kopf ergibt. Durch gezielte Beendigung des Aufwickelvorganges kann der Sitz mehr oder weniger straff bzw. lose erzeugt werden.

Der als Kunststoffformkorper ausgebildete Stutzkörper 2 ist auf seiner gesamten inneren und äußeren Oberfläche von einer Bedampfung 7 umgeben. Die Bedampfung 7 besteht insbesondere aus aufgedampftem Aluminium. Die Schichtdicke beträgt nur wenige µm. Die Bedampfung 7 kann zweckmäßig noch von einem Decklack 8 umgeben sein, der die Oberfläche der Bedampfung 7 einebnet und ihr damit einen Tiefenglanz verleiht. Der Decklack 8 kann als Klarlack ausgebildet sein, der auch eingefärbt sein kann.

Fig. 2 zeigt das Aufheizverhalten von Lockenwicklern im Vergleich. Die gepunktete Linie stellt einen Kunststoffwickler aus dem Stand der Technik dar, bei dem der Stützkörper lediglich als Kunststoffformteil ausgebildet ist. Die gestrichelte Linie gibt das Aufheizverhalten eines Aluminiumwicklers wieder, bei dem der Stützkörper aus Aluminium besteht. Die durchgezogene Linie betrifft den Anmeldungsgegenstand, nämlich den bedampften Kunststoffwickler. Aus Fig. 2 ist erkennbar, dass der neue Lockenwickler in seinem Aufheizverhalten dem Aluminiumwickler ähnelt. Er nimmt schneller höhere Temperaturen an als ein Lockenwickler mit einem Stützkörper aus Kunststoff.

Fig. 3 zeigt das Abkühlverhalten der drei Lockenwickler gemäß Fig. 2, wobei die Abkühlkurven entsprechend wiedergegeben sind. Überraschenderweise behält der neue bedampfte Kunststoffwickler im Verlauf des Abkühlens zu jedem Zeitpunkt eine vergleichsweise höhere Temperatur als die Lockenwickler nach dem Stand der Technik. Diese höhere Temperatur zieht eine Beschleunigung der Nachtrocknung nach sich, so dass insgesamt die Trockenzeit verkürzt wird.

### BEZUGSZEICHENLISTE

- 1 -: Lockenwickler
- 2 -: Stützkörper
- 3 -: Durchbrechung
- 4 -: Streifen
- 5 -: Schweißnaht
- 6 -: Hakenband
- 7 -: Beschichtung
- 8 -: Decklack

## Patentansprüche

1. Lockenwickler (1) zum Aufwickeln menschlichen Haares, mit einem Stützkörper (2) aus einem hohlen gestaltgebenden Formteil aus Kunststoff mit einer Vielzahl von Durchbrechungen (3) und einem den Umfang des Stützkörpers im wesentlichen bedeckenden Belag, **dadurch gekennzeichnet, dass** der Stützkörper (2) eine Bedampfung (7) aus Metall aufweist.

2. Lockenwickler (1) nach Anspruch 1, **dadurch gekennzeichnet, dass** die Bedampfung aus Metall (7) den Stützkörper (2) auf seiner gesamten inneren und äußeren Oberfläche umschließt.

3. Lockenwickler nach Anspruch 1 oder 2, **dadurch gekennzeichnet, dass** der den Umfang des Stützkörpers (2) im Wesentlichen bedeckende Belag aus einem Streifen (4) eines Hakenbandes (6) oder eines Flauschbandes eines Klettverschlusses besteht.

4. Lockenwickler nach Anspruch 1 oder 2, **dadurch gekennzeichnet, dass** die Bedampfung (7) des Stützkörpers (2) von einem Decklack (8) umgeben ist.

5. Lockenwickler nach Anspruch 4, **dadurch gekennzeichnet, dass** als Decklack (8) ein Klarlack vorgesehen ist.

6. Lockenwickler nach Anspruch 5, **dadurch gekennzeichnet, dass** der Klarlack eingefärbt ist.

7. Lockenwickler nach einem der Ansprüche 1 bis 6, **dadurch gekennzeichnet, dass** der Streifen (4) aus Hakenband (6) oder Flauschband eine antistatische Ausstattung aufweist.

## Claims

1. Curler (1) for rolling human hair, including a supporting body (2) of a hollow plastic part determining the shape, the part having a number of openings (3) and a cover covering the circumference of the supporting body, **characterized in that** the supporting body (2) includes a coating (7) of metal.

2. Curler (1) of claim 1, **characterized in that** the coating (7) of metal covers the whole inner and outer surface of the supporting body (2).

3. Curler of claim 1 or 2, **characterized in that** the cover covering substantially the whole inner and outer surface of the supporting body (2) includes a strip (4) of a hook band (6) or of a velvet band of a Velcro fastener.

4. Curler of claim 1 or 2, **characterized in that** the coating (7) of the supporting body (2) is surrounded by a coating lacquer (8).

5. Curler of claim 4, **characterized in that** the coating lacquer (8) is a transparent lacquer.

6. Curler of claim 5, **characterized in that** the transparent lacquer inked up.

7. Curler of one of the claims 1 to 6, **characterized in** the strip (4) of hook band (6) or velvet band includes an antistatic outfit.

## Revendications

1. Bigoudi (1) pour enrouler des cheveux humains, comportant un corps de soutien (2) fait d'un élément façonné creux, définissant la forme, en matière plastique avec un grand nombre d'ajours (3) et une garniture recouvrant sensiblement le pourtour du corps de soutien, **caractérisé en ce que** le corps de soutien (2) présente une couche vaporisée (7) de métal.

2. Bigoudi (1) selon la revendication 1, **caractérisé en ce que** la couche vaporisée en métal (7) enferme le corps de soutien (2) sur toute sa surface intérieure et extérieure.

3. Bigoudi selon la revendication 1 ou 2, **caractérisé en ce que** la garniture recouvrant sensiblement le pourtour du corps de soutien (2) est constituée d'une bande (4) d'un ruban à crochets (6) ou d'un ruban velours d'une fermeture velcro.

4. Bigoudi selon la revendication 1 ou 2, **caractérisé en ce que** la métallisation (7) du corps de soutien (2) est entourée par une laque de couverture (8).

5. Bigoudi selon la revendication 4, **caractérisé en ce qu'**il est prévu comme laque de couverture (8) un vernis.

6. Bigoudi selon la revendication 5, **caractérisé en ce que** le vernis est coloré.

7. Bigoudi selon l'une des revendications 1 à 6, **caractérisé en ce que** la bande (4) faite d'un ruban à crochets (6) ou d'un ruban velours présente un équipement antistatique.
